# EUROPÄISCHE PATENTSCHRIFT

(11) **EP 1 281 915 B1**
(45) Veröffentlichungstag und Bekanntmachung des Hinweises auf die Patenterteilung: **12.01.2005**
(21) Anmeldenummer: 02013626.3
(22) Anmeldetag: 19.06.2002
(51) Int. Cl.: F23Q 7/00

(54) **Verfahren zur Verbindung von einem stabförmigen Heizelement mit einem rohrförmigen Trägerelement und durch dieses Verfahren gekennzeichnete Glühkerze**
Method for connecting a rod-shaped heating body with a tubular support and glow plug obtained by this method
Procédé pour fixer un élément chauffant en forme d'une tige avec un support tubulaire et bougie à incandescence obtenue par ce procédé

(30) Priorität: 30.07.2001 DE 10136596
(43) Veröffentlichungstag der Anmeldung: 05.02.2003
(73) Patentinhaber: Beru AG, 71636 Ludwigsburg (DE)
(72) Erfinder: Eller, Martin, 71636 Ludwigsburg (DE)
(74) Vertreter: Wilhelms, Rolf E., Dr.

(56) Entgegenhaltungen:
- EP-A- 0 843 130
- US-A- 5 442 846

## Beschreibung

Die Erfindung betrifft ein Verfahren zur Verbindung eines stabförmigen Heizelements mit einem rohrförmigen Trägerelement sowie Stabglühkerzen mit einem solchen stabförmigen Heizelement in einem rohrförmigen Glühkerzenkörper.

Es sind stabförmige Heizelemente bekannt, die in rohrförmigen Trägerelementen gelagert sind; eines der bekanntesten Beispiele sind Glühkerzen, bei denen ein stabförmiger Glühstift in einem rohrförmigen Glühkerzenkörper gelagert ist (siehe z. B. EP 0 843 130 A)

. Zur Verbindung von Glühstift und Glühkerzenkörper wird beispielsweise der Glühstift in den Glühkerzenkörper eingepreßt; hierbei können nur solche Materialien verwendet werden, die genügend Verformbarkeit und Formfestigkeit für einen solchen Einpreßvorgang aufweisen.

Beim Einpressen dürfen auch gewisse Bauteillängen, insbesondere des Glühstifts, nicht überschritten werden, um ein Einknicken dieses Bauteils während des Einpreßvorganges zu vermeiden.

Darüberhinaus können beim Einpressen Riefen entstehen, die zur Undichtigkeit zwischen Glühstift und Glühkerzenkörper führen.

Der Erfindung liegt die Aufgabe zugrunde, Verfahren zum Verbinden eines stabförmigen Heizelements mit einem rohrförmigen Trägerelement zur Verfügung zu stellen, bei dem das mit den geschilderten Nachteilen verbundene Einpressen des Heizelementes in das Trägerelement entbehrlich ist; gleichzeitig soll dieses Verfahren nicht von einer bestimmten Bauteillänge zur Vermeidung des Abknickens eines solchen Bauteils abhängig sein; insbesondere sollen aber auch keramische stabförmige Heizelemente mit metallischen Trägerelementen leicht verbunden werden können, wobei die geschilderte Riefenbildung nicht auftreten soll

. Erfindungsgemäß wird diese Aufgabe durch das Verfahren nach Anspruch 1 bzw. die Glühkerze nach Anspruch 5 gelöst; weitere vorteilhafte Ausgestaltungen der Erfindung ergeben sich aus den nachfolgenden Ansprüchen 2 bis 4 und 6 bis 8.

Wesentliches erfindungsgemäßes Merkmal ist die Umformung des stabförmigen Heizelements mit einem Trägerring mittels Magnetumformtechnik, wobei diese Technik beispielsweise unter dem Begriff "MagnetoPuls" der Firma Magnet-Physik Dr. Steingroever GmbH, Köln, Deutschland, angeboten wird.

Die Erfindung wird am bevorzugten Beispiel einer Glühkerze mit stabförmigen Heizelement und rohrförmigen Trägerelement gemäß der folgenden Figuren näher erläutert; hierbei zeigen
Figur 1 in schematischer Ansicht einen Glühstift 1 mit einem zylinderförmigen Trägerring 2 und einem Anschlußpol 5;
Figur 2 den mit Trägerring 2 und Anschlußpol 5 versehenen Glühstift 1, eingebaut in ein Glühkerzengehäuse 3;
Figur 3 einen Glühstift 1 mit zylinderförmigem Trägerring 4 und Kontakthülse 6 sowie Anschlußpol 5;
Figur 4 den Glühstift 1 mit Trägerring 4, Kontakthülse 6 und Anschlußpol 5 gemäß Figur 3 in einem Glühkerzenkörper 3 mit außen anliegendem Übertragungsring 7; und
Figur 5 eine Ausführungsform einer erfindungsgemäßen Glühkerze nach Figuren 3 und 4 mit entferntem Übertragungsring 7 und der abdichtenden und fixierenden zylinderförmigen Einschnürung 8 des Glühkerzenkörpers 3.

Figur 1 zeigt in Seitenansicht schematisch einen Glühstift 1 aus elektrisch leitender Keramik, auf den mittels Magnetumformtechnik ein Trägerring 2 geformt ist, wobei das Material des Trägerrings 2 elektrisch leitend und mittels Magnetumformtechnik verformbar ist. In ansich bekannter Weise führt ein Anschlußpol 5 als Plus-Pol in den Glühstift 1 hinein.

Gemäß Figur 2 wird die Anordnung gemäß Figur 1 in einen Glühkerzenkörper 3 eingebracht, wobei dieses derart erfolgen kann, daßdie Einpreß- oder Einbringkraft zur Einbringung der Anordnung in den Glühkerzenkörper 3 auf den Trägerring 2 zur Einwirkung gebracht wird, so daß die Gefahr des Einknikkens des Glühstiftes 1 mit Anschlußpol 5 gar nicht auftreten kann, und wobei auch recht dünne Glühstifte 1, und wie im vorliegenden Fall, aus leichter zu beschädigendem Material, wie Keramik verwendet werden können. Bei dieser Ausführungsform, die als einpolig bezeichnet wird, dient der Glühkerzenkörper 3 als Masse oder Minuspol.

Bevorzugt wird der Glühkerzenkörper 3 auf den Trägerring 2 mittels Magnetumformtechnik aufgeformt, wie es im einzelnen etwas später bei den Figuren 4 und 5 beschrieben wird.

Es ist auch denkbar, bei dieser Ausführungsform anstelle eines Glühstifts aus Keramik einen solchen aus leitfähigem Metall zu verwenden, der aufgrund der erfindungsgemäßen Verfahrensweise nicht die Dicke und Stabilität üblicher Glühstift aufweisen muß; vielmehr erlaubt das erfindungsgemäße Verfahren die Herstellung und Verbindung von sehr dünnwandigen Glühstiften und Glühstiftgehäusen oder -körpern.

Figur 3 zeigt die Anordnung Glühstift 1, Trägerring 4 und Anschlußpol 5 einer anderen erfindungsgemäßen Glühkerzenform. Hierbei wird wiederum ein Glühstift 1 aus Keramik verwendet, in den anschlußseitig ein Innenpol 5 hineinragt, und der anschlußseitig mit einer Kontakthülse 6 verlängert ist.

Bei dieser Ausführungsform ist der Trägerring 4 zwar auch wieder aus einem Material, das mittels Magnetumformtechnik verformbar ist; seine Oberflächen, zumindest die, die nach außen weisen, sind jedoch isolierend, beispielsweise mit einer isolierenden Keramikschicht beschichtet, ausgebildet. Im übrigen ist der Trägerring 4 mittels Magnetumformtechnik auf den Glühstift 1 aufgebracht; in gleicher Weise ist die Kontakthülse 6 um den anschlußseitigen Glühstiftendbereich angeformt.

Alternativ kann der Glühstift 1 auch aus Stahl bestehen, wobei er dann mittels aufgebrachter Keramikschicht elektrisch isoliert ist.

Wenn die Kontakthülse 6 einen gleichen äußeren Durchmesser wie der Trägerring 4 aufweist, ist ihre nach außenweisende Oberfläche ebenfalls isoliert ausgebildet, beispielsweise mit einer isolierenden Keramikbeschichtung versehen. Bevorzugt jedoch ist der äußere Durchmesser des Trägerrings 4 größer als der äußere Durchmesser der Kontakthülse 6, so daß der Körper 3 die Hülse 6 nicht kontaktiert.

Bevorzugt besteht der Trägerring 4 aus einer Kupferoder Aluminiumlegierung, wobei der Ring 4 mit einer Eloxalschicht oder einer Lackschicht isoliert ist.

Die Anordnung gemäß Figur 3 wird gemäß Figur 4 in einen Glühkerzenkörper 3 eingebracht; hierbei geschieht dieses wiederum bevorzugt mittels Magnetumformtechnik, wobei die Anordnung gemäß Figur 3 im Glühkerzenkörper 3 in der vorgesehenen Stellung positioniert wird; im Bereich des Trägerrings 4 wird um den Körper 3 ein Übertragungsring 7 angeordnet, über den das Magnetumformen erfolgt.

Gemäß Figur 5 weist der Glühkerzenkörper 3 nach Entfernung des Übertragungsringes 7 eine zylinderförmige Einschnürung 8 auf, die über dem innenliegenden Trägerring 4 unter fester Verbindung der Anordnung aus Figur 3 im Glühkerzenkörper 3 ausgebildet ist. Die Kontakthülse 6, die aus dem Glühkerzenkörper 3 herausragt, ist als Minus-Kontaktanschluß ausgebildet, während das Glühkerzengehäuse 3 potentialfrei ist.

Bevorzugt bestehen Kontakthülse 6 und Träger- und Übertragungsring 2, 4 bzw. 7 aus Kupfer, Aluminium oder Leichtmetall-Legierungen.

## Patentansprüche

1. Verfahren zur Verbindung eines stabförmigen Heizelements mit einem rohrförmigen Trägerelement, wobei man auf dem stabförmigen Heizelement (1) einen zylinderförmigen Trägerring (24)mittels Magnetumformtechnik aufbringt, und das rohrförmige Trägerelement (3) auf dem Trägerring (2) aufliegend fixiert.

2. Verfahren nach Anspruch 1, **dadurch gekennzeichnet, daß** man einen Trägerring (2) aus elektrisch leitendem Material, das mittels Magnetumformtechnik verformbar ist, auf das stabförmige Heizelement (1) aus elektrisch leitender Keramik aufbringt, wobei das rohrförmige Trägerelement (3) aus elektrisch leitendem Material besteht.

3. Verfahren nach Anspruch 1 oder 2, **dadurch gekennzeichnet, daß** man das rohrförmige Trägerelement (3) im Bereich des Trägerringes (2) mit einem äußeren Übertragungsring (7) umgibt, und daß man mittels Magnetumformtechnik den Trägerring (2) im genannten Bereich mit dem rohrförmigen Trägerelement (3) umformt und anschließend den Übertragungsring (7) entfernt.

4. Verfahren nach Anspruch 1, **dadurch gekennzeichnet, daß** man einen Trägerring (4) verwendet, dessen Oberflächen isoliert, beispielsweise mit einer isolierenden Beschichtung versehen, ausgebildet sind, und daß man, bevorzugt ebenfalls mittels Magnetumformtechnik, das stabförmige Heizelement (1) aus elektrisch leitender Keramik anschlußseitig mit einer Kontakthülse (6) aus leitfähigem Material umformt, wobei der äußere Durchmesser des isolierten Trägerrings (4) größer als der der Kontakthülse (6) ist.

5. Verfahren nach Anspruch 4, **dadurch gekennzeichnet, daß** man das rohrförmige Trägerelement (3) im Bereich des Trägerringes (2) mit einem äußeren Übertragungsring (7) umgibt, und daß man mittels Magnetumformtechnik den Trägering (2) im genannten Bereich mit dem rohrförmigen Trägerelement (3) umformt und anschließend den Übertragungsring (7) entfernt.

6. Glühkerze mit einem stabförmigen Heizelement und einem rohrförmigen Gehäuse, wobei auf einen Glühstift (1) aus leitfähiger Keramik mittels Magnetumformtechnik ein elektrisch leitender Trägerring (2) aufgebracht ist, auf dem das Glühkerzengehäuse (3) gelagert ist.

7. Glühkerze nach Anspruch 6, **dadurch gekennzeichnet, daß** der Trägerring (2) mit dem Gehäuse (3) mittels Magnetumformtechnik umformt ist.

8. Glühkerze mit einem stabförmigen Heizelement (1) und einem rohrförmigen Gehäuse (3), wobei ein Glühstift (1) aus elektrisch leitender Keramik mittels einer Kontakthülse (6) aus leitfähigem Material in anschlußseitiger Richtung verlängert ist, wobei die Kontakthülse (6) bevorzugt mittels Magnetumformtechnik mit dem anschlußseitigen Endbereich des Glühstiftes (1) verbunden ist; mit einem zylinderförmigen Trägerring (4), der aus einem Material besteht, das mittels Magnetumformtechnik verformbar ist, und dessen Oberflächen elektrisch isoliert ausgebildet sind, wobei der äußere Durchmesser des Trägerrings (4) größer als der der Kontakthülse (6) ist, und wobei der Trägerring (4) mittels Magnetumformtechnik um den Keramikglühstift (1) geformt ist; und wobei das Gehäuse (3) auf dem Trägerring (4) aufliegt und die Kontakthülse (6) kontaktfrei oder gegenüber dieser isoliert umgibt, wobei bevorzugt die Umformung des Trägerrings (4) mit dem Gehäuse (3) mittels Magnetumformtechnik erfolgt ist.

## Claims

1. Method for connecting a rod shaped heating element with a tubular carrier element wherein one applies a cylindrical carrier ring (2, 4) to the rod shaped heating element (1) by the use of magnetic shaping technology, and securely positions the tubular carrier element (3) on the carrier ring (2) in abutment therewith.

2. Method according to claim 1, **characterised in that** one applies a carrier ring (2) of electrically conducting material, which can be shaped by the use of magnetic shaping technology, onto the rod shaped heating element (1) of electrically conducting ceramics, the tubular carrier element (3) consisting of electrically conducting material.

3. Method according to claim 1 or 2, **characterised in that** one surrounds the tubular carrier element (3) in the region of the carrier ring (2) with an outer transfer ring (7), and that, by the use of magnetic shaping technology, one shapes the carrier ring (2) in the said region with the tubular carrier element (3) and then removes the transfer ring (7).

4. Method according to claim 1, **characterised in that** one employs a carrier ring (4) whose surfaces have been made to be insulated, for example by the provision of an insulating coating, and that one shapes a contact sleeve (6) of conductive material, at the connection side, around the rod shaped heating element (1) of electrically conducting ceramics, preferably likewise by the use of magnetic shaping technology, the outer diameter of the insulated carrier ring (4) being greater than that of the contact sleeve (6).

5. Method according to claim 4, **characterised in that** one surrounds the tubular carrier element (3) in the region of the carrier ring (2) with an outer transfer ring (7), and that, by the use of magnetic shaping technology, one shapes the carrier ring (2) in the said region with the tubular carrier element (3), and then removes the transfer ring (7).

6. Glow plug having a rod shaped heating element and a tubular housing wherein there is applied to a glow pencil (1) of conductive ceramics, using magnetic shaping technology, an electrically conducting carrier ring (2) upon which the glow plug housing (3) is supported.

7. Glow plug according to claim 6, **characterised in that** the carrier ring (2) is shaped with the housing (3) using magnetic shaping technology.

8. Glow plug having a rod shaped heating element (1) and a tubular housing (3), wherein a glow pencil (1) of electrically conducting ceramics, is extended in the direction of the connection side by a contact sleeve (6) of conductive material, the contact sleeve (6) being preferably connected, using magnetic shaping technology, with the end region of the glow pencil (1) at the connection side; and having a cylindrical carrier ring (4) consisting of a material that can be shaped using magnetic shaping technology and whose outer surfaces have been made to be electrically insulating, the outer diameter of the carrier ring (4) being greater than that of the contact sleeve (6), and the carrier ring (4) being shaped around the ceramics glow pencil (1) using magnetic shaping technology; and the housing (3) being applied to the carrier ring (4) and surrounding the contact sleeve (6) contact free or insulated with respect thereto, the shaping of the carrier ring (4) with the housing (3) being effected preferably by magnetic shaping technology.

## Revendications

1. Procédé pour relier un élément chauffant en forme de tige à un élément de support tubulaire, en appliquant sur l'élément chauffant (1) en forme de tige une bague de support (2, 4) cylindrique au moyen de la technique d'entourage magnétique, et en fixant l'élément de support (3) tubulaire le long de la bague de support (2).

2. Procédé selon la revendication 1, **caractérisé en ce que** l'on applique une bague de support (2) en matériau électriquement conducteur déformable au moyen de la technique d'entourage magnétique sur l'élément chauffant (1) en forme d'une tige en céramique électriquement conductrice, l'élément de support (3) tubulaire étant en matériau électriquement conducteur.

3. Procédé selon la revendication 1 ou 2, **caractérisé en ce que** l'on entoure l'élément de support (3) tubulaire dans la zone de la bague de support (2) d'une bague de transmission extérieure (7), et **en ce qu'**au moyen de la technique d'entourage magnétique on entoure la bague de support (2) dans la zone citée par l'élément de support (3) tubulaire et enlève ensuite la bague de transmission (7).

4. Procédé selon la revendication 1, **caractérisé en ce que** l'on utilise une bague de support (4) dont les surfaces sont isolées, par exemple munies d'un revêtement isolant, et **en ce que** l'on entoure, de préférence également au moyen de la technique d'entourage magnétique, l'élément chauffant (1) en forme d'une tige en céramique électriquement conductrice, côté raccordement par une douille de contact (6) en matériau conducteur, le diamètre extérieur de la bague de support (4) isolante étant supérieur à celui de la douille de contact (6).

5. Procédé selon la revendication 4, **caractérisé en ce que** l'on entoure l'élément de support (3) tubulaire dans la zone de la bague de support (2) par une bague de transmission (7) extérieure, et **en ce qu'**au moyen de la technique d'entourage magnétique on entoure la bague de support (2) dans la zone citée par l'élément de support (3) tubulaire et enlève ensuite la bague de transmission (7).

6. Bougie de préchauffage comportant un élément chauffant en forme d'une tige et un boîtier tubulaire, une bague de support (2) électriquement conductrice étant appliquée sur un crayon de préchauffage (1) en céramique conductrice au moyen de la technique d'entourage magnétique, sur lequel est logé le boîtier de bougie de préchauffage (3).

7. Bougie de préchauffage selon la revendication 6, **caractérisée en ce que** la bague de support (2) est entourée par le boîtier (3) au moyen de la technique d'entourage magnétique.

8. Bougie de préchauffage comportant un élément chauffage (1) en forme d'une tige et un boîtier (3) tubulaire, un crayon de préchauffage (1) en céramique électriquement conductrice étant prolongé au moyen d'une douille de contact (6) en matériau conducteur dans la direction du côté de raccordement, la douille de contact (6) étant reliée à la zone finale du crayon de préchauffage (1) de préférence par la technique d'entourage magnétique ; comportant une bague de support (4) cylindrique qui est en un matériau déformable au moyen de la technique d'entourage magnétique et dont les surfaces sont électriquement isolées, le diamètre extérieur de la bague de support (4) étant supérieur à celui de la douille de contact (6), et la bague de support (4) étant formée autour du crayon de préchauffage céramique (1) au moyen de la technique d'entourage magnétique ; et le boîtier (3) étant en appui sur la bague de support (4) et entourant la douille de contact (6) sans contact ou étant isolé par rapport à celle-ci, l'entourage de la bague de support (4) par le boîtier (3) étant effectué de préférence au moyen de la technique d'entourage magnétique.
